# EUROPÄISCHE PATENTSCHRIFT

(11) **EP 1 771 635 B1**
(45) Veröffentlichungstag und Bekanntmachung des Hinweises auf die Patenterteilung: **13.05.2015**
(21) Anmeldenummer: 05742892.2
(22) Anmeldetag: 13.05.2005
(51) Int. Cl.: E05D 5/02

(54) **GELENKBAND FÜR GLASTÜREN**
JOINT HINGE FOR GLASS DOORS
PENTURE A GOND POUR PORTE EN VERRE

(30) Priorität: 31.07.2004 DE 202004012023 U
(43) Veröffentlichungstag der Anmeldung: 11.04.2007
(73) Patentinhaber: fischerwerke GmbH & Co. KG, 72178 Waldachtal (DE)
(72) Erfinder: ORBACH, Joachim, 51545 Waldbröl (DE); RADERMACHER, Joachim, 51545 Waldbröl (DE)
(74) Vertreter: Suchy, Ulrich Johannes
(86) Internationale Anmeldenummer: PCT/EP2005/005220
(87) Internationale Veröffentlichungsnummer: WO 2006/012932

(56) Entgegenhaltungen:
- EP-A- 1 087 147
- DE-C1- 10 219 232
- DE-U1- 7 705 090
- DE-U1- 20 304 646

## Beschreibung

Die Erfindung betrifft eine Befestigungsanordnung mit einem Glaselement und mit einem an dem Glaselement angebrachten als Gelenkbandteil ausgeführten Beschlagteil für Glastüren, insbesondere für Duschkabinentüren, mit einem an der Glastür angebrachten ersten Gelenkbandteil, das um eine Gelenkachse scharnierend mit einem zweiten Gelenkbandteil verbunden ist, das für die Anbringung an einer Wand oder Glasplatte eingerichtet ist.

Es sind Gelenkbänder für Duschkabinenglastüren bekannt, zu deren Anbringung die Glastür einfach oder mehrfach durchbohrt werden muss und dementsprechend auf der Innenseite der Glastür ein bzw. mehrere Schraubköpfe vorstehen, die zur sicheren Halterung der Glastür nötig sind. So zeigen die Patentschrift DE 10219 232 C1 und die europäische Patentanmeldung EP 1 087 147 A2 derartige Gelenkbänder. Wenn das Gelenkband eine Schnäpperfunktion hat, ist außer diesen Bohrungen in der Glastür auch am Rand ein Glasausschnitt für die Aufnahme des Schnäpperteils erforderlich. Innenseitig vorstehende Schraubköpfe oder ähnliche Halterelemente haben den Nachteil, dass sie Ansatzstellen für Verschmutzungen sein können und die innenseitige Reinigung der Glastür behindern. Der bei Gelenkbändern mit Schnäpperfunktion benötigte Randausschnitt der Glastür erfordert erhöhte Kosten für die Glasbearbeitung.

Der vorliegenden Erfindung liegt die Aufgabe zugrunde, ein Gelenkband für Glastüren, insbesondere für Duschkabinentüren zu schaffen, das auf einer Türseite ein unversehrte Glasfläche ohne vorspringende oder in die Glasfläche eingelassene Befestigungselemente aufweist. Insbesondere sollen keine von dem Gelenkband von der einen Seite durch die Tür auf die andere Seite übergreifende Befestigungselemente erforderlich sein. Schließlich soll auch bei Gelenkbändern mit Schnäpperfunktion der Glasausschnitt am Türrand vermieden werden.

Diese Aufgabe wird erfindungsgemäß durch eine Befestigungsanordnung mit den Merkmalen des Anspruchs 1 gelöst. Statt eines Durchgangslochs wird lediglich ein hinterschnittenes Sackloch in das Glaselement gebohrt und in dieses ein Hinterschnittanker eingesetzt. Um ausschließlich die Betriebskräfte (beispielsweise Gewichtskräfte einer Glastür) über den Hinterschnittanker in das Glaselement zu übertragen, wird das Beschlagteil nicht gegen das Glaselement, sondern gegen einen axialen Anschlag des Hinterschnittankers verschraubt. In einer einfachen Ausführungsform weist der Hinterschnittanker hierzu eine Flächmutter oder dgl. auf, mit welcher der Hinterschnittanker mit vorgegebenen Drehmoment leicht gegen das Glaselement vorgespannt ist. Dies kann beispielsweise im Rahmen einer werkseitigen Vormontage erfolgen. Bei der Montage des Beschlagteils am Ort der Anwendung kann dieser mit nahezu beliebigen Drehmoment gegen den Anschlag des Hinterschnittankers verschraubt werden, ohne dass Kräfte in das Glaselement eingeleitet würden, die unter der zusätzlichen Last der. Betriebkräfte zum Versagen der Befestigungsanordnung führen würden.

Vorzugsweise enthält ein erstes als Gelenkbandteil ausgeführtes Beschlagteil Bohrungen mit glastürseitig ausgebildeten Senkungen. Durch die Bohrungen ragen Gewindeschäfte der Hinterschnittanker, die mit in oder auf dem ersten Gelenkbandteil abgestützten Muttern verschraubt sind. Der Gewindeschaft des Ankers trägt eine Unterlegscheibe aus Kunststoff, die den Rand der Glasbohrung übergreift und durch eine auf den Gewindeschaft des Ankers aufgeschraubte Flachmutter in Anlage an dem Kopf des Hinterschnittankers gehalten wird. Die Härte des Kunststoffmaterials kann z.B. in dem Shore-Bereich von 60 bis 90 liegen. Die glastürseitigen Senkungen der Bohrungen dienen zur Aufnahme der genannten Flachmutter und gegebenenfalls eines Teils der Unterlegscheibe. Auf den in die Bohrung ragenden Gewindeschaft des Hinterschnittankers wird dann eine Mutter aufgeschraubt und so das erste Gelenkbandteil an der Glastür befestigt, wobei der Abstand zwischen der Glastür und dem Bandteil von der Dicke der Unterlegscheibe abhängt sowie davon, wie weit sie ebenfalls in der Senkung aufgenommen ist. Durch die einseitige Halterung der Glastür mit den erfindungsgemäßen Gelenkbändern bleibt die andere Seite der Glastür, insbesondere die Innenseite einer Duschkabinentür, unversehrt. Die Scharnierachse ist aus der Tür heraus nach außen versetzt. Die Glasbearbeitung für die Anbringung des Gelenkbandes ist auf die Einbringung der nicht durchgehenden Hinterschnittbohrungen beschränkt.

Bei der bevorzugten Ausführungsform des erfindungsgemäßen Gelenkbandes ist zwischen der Glastür und dem ersten Gelenkbandteil eine Dichtungsmaterialschicht angeordnet. Diese Schicht verhindert den Kontakt zwischen der Glastür und dem Gelenkbandteil. Sie verhindert auch, dass Feuchtigkeit zwischen dem ersten Gefenkbandteil und der Glasplatte der Tür zu den Hinterschnittankern gelangen kann. Das Dichtungsmaterial hat zweckmäßig eine Shore-Härte in dem Bereich von 30 bis 60. Es kann z.B. ein Silikongummimaterial sein und glasklar oder nach Wunsch eingefärbt sein. Es ist so dimensioniert, dass die Kräfte, die durch das Verklemmen zwischen Glastür und Gelenkbandteil in axialer Richtung auf den Hinterschnittanker wirken, gering sind gegenüber den Betriebskräften, für den die Befestigungsanordnung ausgelegt ist.

Die glastürseitigen Senkungen in dem ersten Gelenkbandteil sind für die Aufnahme der Flachmuttern der Hinterschnittanker eingerichtet. Diese Senkungen haben im allgemeinen flachzylindrische Form. Sie können auch einen Teil der Dicke der genannten Unterlegscheibe aufnehmen, die z.B. eine Dicke von 2,5 mm haben kann, so dass die Dichtungsmaterialschicht zwischen Glastür und Gelenkbandteil genügend geklemmt wird und eine ausreichende Dichtung resultiert.

Vorzugsweise sind die auf dem ersten Gelenkbandteil abgestützten Muttern Hutmuttern. Dabei können die Bohrungen in dem Gelenkbandteil auch außenseitig Senkungen haben. Die Muttern sind dann Senkkopfhutmuttern, die nach der Verschraubung mit den Gewindeschäften der Anker bündig mit der Außenseite des Gelenkbandteils abschließen. Das erste Gelenkbandteil kann außenseitig auch noch durch eine Platte abgedeckt werden, so dass die Senkköpfe der Hutmuttern unsichtbar sind.

Vorzugsweise beträgt der Abstand der Achse des Hinterschnittankers von dem Rand des ersten (und bei Glas-Glas-Verbindungen auch des zweiten) Gelenkbandteils wenigstens 20 mm und der Achsabstand zweier benachbarter Hinterschnittanker ebenfalls wenigstens 20 mm. So wird eine kraftschlüssige Verbindung zwischen der Glastür und dem Gelenkband erreicht, wobei zwei Hinterschnittanker an dem Gelenkbandteil z.B. senkrecht übereinander oder horizontal nebeneinander angeordnet sein können.

Das zweite Gelenkbandteil des Gelenkbandes kann ein Anschraubteil oder ein ebenfalls durch Hinterschnittanker an einer Glasplatte gehaltenes Gelenkbandteil sein. Das Anschraubteil dient zur Anbringung des Gelenkbandes an einer Wand, z.B. der gekachelten Wand einer Duschkabine. Das zweite Gelenkbandteil kann auch durch Hinterschnittanker an einer Glaswand angebracht werden, wenn die Glastür an einer Glaswand angelenkt ist. Die Anschraubplatte des Anschraubteils kann sich nur einseitig oder beidseitig des Scharniers erstrecken. Bei einer Duschkabinentür sind die Hinterschnittanker auf der Türaußenseite eingesetzt, so dass sich auch das Gelenkband außerhalb der Duschkabine befindet und nur der außerhalb oder Duschkabine herrschenden Feuchtigkeit ausgesetzt wird.

Die Erfindung wird nun an Hand der Zeichnung näher beschrieben. Es zeigen
- Figur 1: eine erste Ausführungsform des Gelenkbandes an einer Duschkabinentür, die an einer Glaswand angelenkt ist, teilweise im Schnitt;
- Figur 2: einen Schnitt nach der Linie II-II der Figur 1;
- Figur 3: die Vorderansicht einer zweiten Ausführungsform des Gelenkbandes, bei der das mit der Glastür verbundene Gelenkbandteil an einem Anschraubteil angelenkt ist;
- Figur 4: eine ähnliche Ausführungsform wie Figur 3, bei der die beiden Hinterschnittanker zur Befestigung an der Glastür jedoch horizontal nebeneinander angeordnet sind;
- Figur 5: einen Schnitt nach der Linie V-V der Figur 4;
- Figuren 6 bis 11: Teildarstellungen verschiedener Ausführungsformen des mit der Glastür zu verbindenden Gelenkbandteils, die sich in der Ausbildung der Bohrungen für die Verschraubung mit den Gewindeschäften der Hinterschnittanker unterscheiden;
- Figur 12: eine ähnliche Darstellung wie Figur 8, jedoch mit eingezeichneter Dichtungsmaterialschicht innen und Abdeckplatte außen;
- Figur 13: die Ansicht des Gelenkbandteils der Figur 3 in Richtung des Pfeils Y, jedoch ohne das Anschraubteil und mit der Glastür;
- Figur 14: eine Ansicht des in Figur 13 gezeigten Gelenkbandteils in Richtung des Pfeils Z, jedoch ohne die Glastür;
- Figur 15: die Ansicht des mit dem Gelenkbandteil der Figuren 13 und 14 zusammenwirkenden Anschraubteils;
- Figur 16: die Ansicht des Anschraubteils der Figur 15 in Richtung des Pfeils D;
- Figur 17: eine Darstellung wie Figur 13, jedoch mit geändertem Gelenkbandteil; und
- Figur 18: eine vergrößerte Darstellung des Anschraubteils der Figur 15 im Schnitt.

Nach den Figuren 1 und 2 ist ein erstes Gelenkbandteil 1 durch zwei Hinterschnittanker 5 außenseitig an einer Glastür 3 einer Duschkabine angebracht. In gleicher Weise ist das zweite Gelenkbandteil 2 an einer Glaswand 4 angebracht, wobei die beiden Gelenkbandteile 1, 2 durch ein schematisch dargestelltes Scharnier 6 gelenkig verbunden sind. In der in Figur 1 gezeigten Schließstellung der Tür 3 ist die Fuge zwischen den Glasplatten 3 und 4 durch eine elastische Dichtleiste 7 geschlossen. Die Glastür 3 und die Glaswand 4 enthalten außenseitig Hinterschnittbohrungen 8, in welche die Hinterschnittanker 5 eingesetzt sind. Die Anker 5 ragen mit ihren Gewindeschäften 5a in Bohrungen 9, die in den Gelenkbandteilen 1 und 2 enthalten sind. Die Bohrungen 9. haben glasseitig eine Senkung 9a zur Aufnahme der auf den Schaft 5a aufgeschraubten Flachmutter 10. Ferner hat die Bohrung 9 außenseitig eine kegelstumpfförmige Senkung 9c. Der Gewindeschaft 5a ist mit einer entsprechenden Senkkopfhutmutter 11 verschraubt, wodurch eine lösbare Verbindung zwischen dem Gelenkbandteil 1 und der Glastür 3 sowie zwischen dem Gelenkbandteil 2 und der Glaswand 4 hergestellt wird. Dabei bestimmt die Dicke der zwischen Flachmutter 10 und dem Kopf des Ankers 5 befindliche Unterlegscheibe 12, wie weit eine zwischen dem Gelenkband und dem Glas befindliche elastische Dichtungsmaterialschicht 13 komprimiert wird. Die Schicht 13 stellt sicher, dass keine Feuchtigkeit zwischen das Gelenkbandteil 1 oder 2 und die Glastür 3 bzw. die Glaswand 4 gelangen kann. Sie ist so dimensioniert, dass die Kräfte, die aus der Komprimierung auf die Hinterschnittanker 5 wirken, gering sind gegenüber den Betriebskräften, die auf die Hinterschnittanker 5 resultieren. Bei der Montage der Dichtungsmaterialschicht 13 wird diese beispielsweise um einen definierten Betrag komprimiert, bis das Gelenkbandteil 1 auf der Flachmutter aufsitzt.

Zur sicheren Halterung der Glastür 3 soll der gegenseitige Achsabstand A der Hinterschnittanker 5 wenigstens 20 mm und der Randabstand B der Anker 5 ebenfalls wenigstens 20 mm betragen.

Figur 3 zeigt ein Gelenkband, dessen zweites Gelenkbandteil als Anschraubteil 2' mit einer Anschraubplatte 14 ausgebildet ist, worauf weiter unten noch näher eingegangen wird.

Die Figuren 4 und 5 zeigen ein ähnliches Gelenkband wie die Figur 3, jedoch sind die Muttern 11 horizontal nebeneinander angeordnet. Die Anschraubplatte 14 ist an einer Wand 15 angeschraubt. Das Scharniergelenk 6 ist in einer Aussparung 16 des Gelenkbandteils 1 angeordnet, die durch einen Wandteil 1a des Gelenkbandteils 1 von der Dichtungsmaterialschicht 13 bzw. der Glastür 3 getrennt ist. Die Ausbildung dieses Scharniergelenks mit einer Schnäpperfunktion ist weiter unten an Hand der Figuren 13 bis 18 näher beschrieben.

Die Figuren 6 bis 11 zeigen verschiedene Ausführungsformen der Bohrungen 9 in dem ersten Gelenkbandteil 1, wobei die eine der beiden Bohrungen 9 mit der zugehörigen Hutmutter 11 und ggfs. der Flachmutter 10 des Hinterschnittankers 5 bestückt ist. Figur 12 zeigt eine ähnliche Ausführung wie Figur 8. Das Gelenkbandteil 1 hat jedoch glasseitig eine flache Ausnehmung 1 b, in die die elastische Dichtungsmaterialschicht 13 eingelegt ist. Außenseitig hat das Gelenkbandteil 1 ebenfalls eine Ausnehmung 1c, in die eine Abdeckplatte 17 eingesetzt ist.

Figur 13 zeigt das an der Glastür 3 angebrachte Gelenkbandteil 1 in der Aufsicht (gesehen in Richtung des Pfeils Y der Figur 3 nach Entfernung des Anschraubteils 2'). Es ist ersichtlich, dass das Gelenkbandteil 1 eine nach außen und oben offene Aussparung 16 hat, in deren Seitenwandungen nutenförmige Ausnehmungen 18 ausgebildet sind. Wie in Figur 14 angedeutet, sind Gewindebohrungen 19 an diese Nuten 18 geführt, die Madenschrauben (nicht dargestellt) enthalten. Das in den Figuren 15 und 16 gezeigte Anschraubteil enthält einen walzenförmigen Formkörper 21 mit stirnseitig angeordneten, abgeflachten Zapfen 20. Zur Herstellung der Scharnierverbindung zwischen den Gelenkbandteilen 1 und 2' werden die Zapfen 20 von vorne in die Nuten 18 eingeschoben und dann durch Anziehen der Madenschrauben in den Gewindebohrungen 19 fixiert. Das Anschraubteil 2' kann eine Schnäpperfunktion enthalten, die an Hand von Figur 18 näher erläutert wird.

Figur 17 zeigt wie Figur 13 das an der Glastür 3 angebrachte erste Gelenkbandteil 1. Abweichend von der Ausführungsform nach Figur 13 ist die Aussparung 16 jedoch nach außen und nach innen offen, aber innen durch eine abnehmbare Wandplatte 1 a abgedeckt. Die Nuten 18 sind bei dieser Ausführungsform an ihren inneren Enden offen und an ihren äußeren Enden geschlossen. Die Zapfen 20 des Anschraubteils 2' werden hier bei abgenommener Wandplatte 1 a von der Innenseite in die Nuten 18 eingesetzt. Dann wird die Aussparung 16 zusammen mit den Nuten 18 durch die Wandplatte 1a innenseitig verschlossen, bevor das Gelenkbandteil an der Glastür 3 angebracht wird. Bei dieser Ausführungsform ist ohne Abnahme der Platte 1 a die Trennung des Anschraubteils 2' von dem Gelenkbandteil 1 nicht möglich.

Figur 18 zeigt einen Axialschnitt des Anschraubteils 2'. Wie daraus ersichtlich enthält das Gehäuse 28 in seinem oberen Teil den Formkörper 21 mit den abgeflachten Zapfen 20 zum Einsetzen in die Nuten 18 des Gelenkbandteils 1. Der Indexier-Formkörper 21 hat eine (oder mehrere) Indexiermulden 22, mit der ein Rastkörper 23 durch die Kraft der Schraubendruckfeder 27 in Eingriff gehalten wird. In die axiale Bohrung 29 des Gehäuses 28 ist ein Schraubdeckel 25 mit einem darin verschieblichen Kolben 24 eingeschraubt. Der in dem Deckel 25 beweglich geführte Kolben 24 stützt die Feder 27 unten ab und hat eine axiale Gewindebohrung in die eine Stellschraube 26 eingreift, deren Kopf in dem Boden 25a drehbar gelagert ist. Die Feder 27 hält den Rastkörper 2∼ in Rasteingriff mit der Indexiermulde 22 des Formkörpers 21. Durch Drehen der Stellschraube 26 von außen kann der Kolben 24 axial verfahren werden und so durch Variation der Federkompression die Stärke des Rasteingriffs und damit der Feststellung der Glastür 1 variiert werden.

Wie in den Figuren gezeigt, sind die Beschlagteile zur Übertragung von Momenten idealerweise mit jeweils mindestens zwei Hinterschnittankern 5 befestigt. Aus optischen und wirtschaftlichen Gründen kann es bei geringeren Betriebskräften jedoch wünschenswert sein, jeweils lediglich einen Hinterschnittanker 5 einzusetzen. In diesem Fall kann es erforderlich sein, eine Einrichtung zur Sicherung gegen Verdrehen des Beschlagteils um die Längsachse des Hinterschnittankers vorzusehen. Hierzu kommen Maßnahmen auf der Basis eines Form- und/oder Reibschlusses in Frage. Formschlüssig wirkende Lösungen können einerseits das Beschlagteil 1 selbst betreffen, beispielsweise indem ein Vorsprung in einer Ausnehmung des Glaselements eingreift beziehungsweise an einer Außenkante anliegt (nicht dargestellt). Alternativ kann der Hinterschnittanker 5 sowie die Unterlegscheibe 12 und die Flachmutter 10 formschlüssig untereinander sowie mit der Glastüre 3 durch Vorsprünge, Ausnehmungen und dergleichen verbunden werden, und dann das Beschlagteil 1 durch Form- oder Reibschluss mit dem Hinterschnittanker 5 drehsicher verbunden wird (nicht dargestellt). Sofern eine Dichtungsmaterialschicht 13 zwischen Beschlagteil 1 und Glastüre 3 eingesetzt wird, kann dieses ebenfalls im Sinne eines Reibschlusses als Verdrehsicherung wirken. Dabei ist jedoch, wie ausgeführt, darauf zu achten, dass der Anpressdruck zwischen Beschlagteil 1 und Glastüre 3 nicht so hoch wird, dass die zusätzlich axial auf den Hinterschnittanker 5 wirkenden Kräfte in die Größenordnung der vorgesehenen Betriebskräfte gelangen. Grundsätzlich ist die Wirkung einer Dichtungsmaterialschicht 13 als Drehsicherung umso besser, je weiter außen die Anpresskräfte wirken. Es kann daher sinnvoll sein, die Dichtungsmaterialschicht 13 lediglich im Außenbereich des Beschlagteils 1 anzuordnen beziehungsweise nur hier zu klemmen (nicht dargestellt).

## Patentansprüche

1. Befestigungsanordnung mit einem Glaselement (3), einem an dem Glaselement (3) angebrachten als Gelenkbandteil ausgeführten Beschlagteil (1) für Glastüren und einem Hinterschnittanker (5), wobei der Hinterschnittanker (5) in ein hinterschnittenes Sackloch (8) im Glaselement (3) eingesetzt ist, **dadurch gekennzeichnet, dass** das Beschlagteil (1) gegen einen axialen Anschlag (10) des Hinterschnittankers (5) verschraubt ist.

2. Befestigungsanordnung nach Anspruch 1, **dadurch gekennzeichnet, dass** der axiale Anschlag durch eine gegen das Glaselement verschraubte Flachmutter (10) gebildet ist.

3. Befestigungsanordnung nach Anspruch 1 oder 2, **dadurch gekennzeichnet, dass** die Befestigungsanordnung eine Glastür (3) als Glaselement und ein erstes Gelenkbandteil (1) als Beschlagteil ,aufinreist, das um eine Gelenkachse (6) scharnierend mit einem zweiten Gelenkbandteil (2, 2') verbunden ist, das für die Anbringung an einer Wand (15) oder Glasplatte (4) eingerichtet ist.

4. Befestigungsanordnung nach Anspruch 3, **dadurch gekennzeichnet, dass** das erste Gelenkbandteil (1) Bohrungen (9) mit glastürseitigen Senkungen (9a) enthält und die in die Bohrungen (9) ragenden Hinterschnittanker (5) mit in oder auf dem ersten .Gelenkbandteil (1) abgestützten Muttern (11) verschraubt sind.

5. Befestigungsanordnung nach Anspruch 3, **dadurch gekennzeichnet, dass** zwischen der Glastür (3) und dem ersten Gelenkbandteil (1) eine Dichtungsmaterialschicht (13) angeordnet ist.

6. Befestigungsanordnung nach Anspruch 5, **dadurch gekennzeichnet, dass** das Dichtungsmaterial eine Shore-Härte in dem Bereich von 30 bis 60 hat.

7. Befestigungsanordnurig nach einem der Ansprüche 3 bis 6, **dadurch gekennzeichnet, dass** die Achse des Scharniergelenks (6) außerhalb des Dickenbereichs der Glastür (3) angeordnet ist.

8. Befestigungsanordnung nach einem der Ansprüche 4 bis 7, **dadurch gekennzeichnet, dass** die Senkungen (9a) für die Aufnahme von Flachmuttern (10) der Hinterschnittanker (5) eingerichtet sind.

9. Befestigungsanordnung nach einem der Ansprüche 4 bis 8, **dadurch gekennzeichnet, dass** die Muttern (11) Hutmuttern sind.

10. Befestigungsanordnung nach einem der Ansprüche 3 bis 8, **dadurch gekennzeichnet, dass** die Bohrungen (9) außenseitig Senkungen (9c) haben.

11. Befestigungsanordnung nach Anspruch 10, **dadurch gekennzeichnet, dass** die Muttern (11) Senkkopfhutmuttern sind.

12. Befestigungsanordnung nach einem der Ansprüche 4 bis 11, **dadurch gekennzeichnet, dass** das erste Gelenkbandteil (1) außenseitig durch eine Platte (17) abgedeckt ist.

13. Befestigungsanordnung nach einem der Ansprüche 3 bis 12, **dadurch gekennzeichnet, dass** der Abstand der Achse des Hinterschnittankers (5) vom Rand des Gelenkbandteils (1, 2) wenigstens 20 mm und der Achsabstand zweier benachbarter Hinterschnittanker (5) wenigstens 20 mm beträgt.

14. Befestigungsanordnung nach einem der Ansprüche 3 bis 13, **dadurch gekennzeichnet, dass** das zweite Gelenkbandteil ein Anschraubteil (2') oder ein ebenfalls durch Hinterschnittanker (5) an einer Glasplatte (4) gehaltenes Gelenkbandteil (2) ist.

## Claims

1. Fastening arrangement having a glass element (3), a mounting part (1) for glass doors, which mounting part is in the form of a strap hinge part and is mounted on the glass element (3), and an undercut anchor (5), the undercut anchor (5) being inserted in an undercut blind hole (8) in the glass element (3), **characterised in that** the mounting part (1) is screwed against an axial stop (10) on the undercut anchor (5).

2. Fastening arrangement according to claim 1, **characterised in that** the axial stop is formed by a flat nut (10) screwed against the glass element.

3. Fastening arrangement according to claim 1 or 2, **characterised in that** the fastening arrangement has a glass door (3) as the glass element and has a first strap hinge part (1) as the mounting part, which is connected to a second strap hinge part (2, 2') so that it hinges about a joint axis (6), which second strap hinge part is arranged for mounting on a wall (15) or a glass panel (4).

4. Fastening arrangement according to claim 3, **characterised in that** the first strap hinge part (1) contains holes (9) having countersinks (9a) on the glass door side, and the undercut anchors (5) extending into the holes (9) are screwed together with nuts (11) resting in or on the first strap hinge part (1).

5. Fastening arrangement according to claim 3, **characterised in that** a sealing material layer (13) is arranged between the glass door (3) and the first strap hinge part (1).

6. Fastening arrangement according to claim 5, **characterised in that** the sealing material has a Shore hardness in the range from 30 to 60.

7. Fastening arrangement according to one of claims 3 to 6, **characterised in that** the axis of the hinged articulation (6) is arranged outside the thickness region of the glass door (3).

8. Fastening arrangement according to one of claims 4 to 7, **characterised in that** the countersinks (9a) are arranged for accommodation of flat nuts (10) of the undercut anchors (5).

9. Fastening arrangement according to one of claims 4 to 8, **characterised in that** the nuts (11) are cap nuts.

10. Fastening arrangement according to one of claims 3 to 8, **characterised in that** the holes (9) have countersinks (9c) on the outside.

11. Fastening arrangement according to claim 10, **characterised in that** the nuts (11) are countersink cap nuts.

12. Fastening arrangement according to one of claims 4 to 11, **characterised in that** the first strap hinge part (1) is covered on the outside by a plate (17).

13. Fastening arrangement according to one of claims 3 to 12, **characterised in that** the spacing of the axis of the undercut anchor (5) from the edge of the strap hinge part (1, 2) is at least 20 mm and the axial spacing of two neighbouring undercut anchors (5) is at least 20 mm.

14. Fastening arrangement according to one of claims 3 to 13, **characterised in that** the second strap hinge part is a screw-on part (2') or is a strap hinge part (2) likewise held on a glass panel (4) by undercut anchors (5).

## Revendications

1. Ensemble de fixation comprenant un élément de vitrage (3), une pièce de ferrure (1) pour portes vitrées, installée sur ledit élément de vitrage (3) et réalisée sous la forme d'une penture, et une pièce (5) d'ancrage en contre-dépouille, ladite pièce (5) d'ancrage en cantre-dépouille étant intégrée dans un trou borgne contre-dépouillé (8) pratiqué dans ledit élément de vitrage (3), **caractérisé par le fait que** la pièce de ferrure (1) est vissée contre une butée axiale (10) de la pièce (5) d'ancrage en contre-dépouille.

2. Ensemble de fixation selon la revendication 1, **caractérisé par le fait que** la butée axiale est constituée d'un écrou plat (10) vissé contre l'élément de vitrage.

3. Ensemble de fixation selon la revendication 1 ou 2, **caractérisé par le fait que** ledit ensemble de fixation comprend une porte vitrée (3) en tant qu'élément de vitrage et, en tant que pièce de ferrure, une première partie (1) de penture reliée, avec effet de charnière autour d'un axe d'articulation (6), à une seconde partie (2, 2') de penture qui est agencée en vue de l'installation sur une paroi (15), ou sur un panneau vitré (4).

4. Ensemble de fixation selon la revendication 3, **caractérisé par le fait que** la première partie (1) de penture comporte des perçages (9) munis de chambrages (9a) situés côté porte vitrée, les pièces (5) d'ancrage en contre-dépouille, pénétrant dans lesdits perçages (9), étant vissées à l'aide d'écrous (11) prenant appui dans ou sur ladite première partie (1) de penture.

5. Ensemble de fixation selon la revendication 3, **caractérisé par le fait qu'**une couche de matériau d'étanchement (13) est interposée entre la porte vitrée (3) et la première partie (1) de penture.

6. Ensemble de fixation selon la revendication 5, **caractérisé par le fait que** le matériau d'étanchement présente une dureté Shore située dans la plage de 30 à 60.

7. Ensemble de fixation selon l'une des revendications 3 à 6, **caractérisé par le fait que** l'axe de l'articulation (6) du type charnière se trouve à l'extérieur de la zone épaisse de la porte vitrée (3).

8. Ensemble de fixation selon l'une des revendications 4 à 7, **caractérisé par le fait que** les chambrages (9a) sont conçus pour recevoir des écrous plats (10) des pièces (5) d'ancrage en contre-dépouille.

9. Ensemble de fixation selon l'une des revendications 4 à 8, **caractérisé par le fait que** les écrous (11) sont des écrous à chapeaux.

10. Ensemble de fixation selon l'une des revendications 3 à 8, **caractérisé par le fait que** les perçages (9) sont extérieurement pourvus de chambrages (9c).

11. Ensemble de fixation selon la revendication 10, **caractérisé par le fait que** les écrous (11) sont des écrous borgnes à têtes fraisées.

12. Ensemble de fixation selon l'une des revendications 4 à 11, **caractérisé par le fait que** la première partie (1) de penture est recouverte extérieurement par une platine (17).

13. Ensemble de fixation selon l'une des revendications 3 à 12, **caractérisé par le fait que** la distance comprise entre l'axe de la pièce (5) d'ancrage en contre-dépouille et le bord de la penture (1, 2) mesure au moins 20 mm, la distance, séparant les axes de deux pièces voisines (5) d'ancrage en contre-dépouille, mesurant au moins 20 mm.

14. Ensemble de fixation selon l'une des revendications 3 à 13, **caractérisé par le fait que** la seconde partie de penture est une pièce (2') rapportée par vissage ou une partie (2) de penture semblablement retenue, sur un panneau vitré (4), par l'intermédiaire de pièces (5) d'ancrage en contre-dépouille.
